# EUROPÄISCHE PATENTSCHRIFT

(11) **EP 0 282 957 B1**
(45) Veröffentlichungstag und Bekanntmachung des Hinweises auf die Patenterteilung: **30.01.1991**
(21) Anmeldenummer: 88104037.2
(22) Anmeldetag: 15.03.1988
(51) Int. Cl.: A47H 23/00

(54) **Raffvorhang**
Roman shade
Rideau plissé

(30) Priorität: 19.03.1987 DE 8704135 U; 28.04.1987 DE 3714105; 21.05.1987 DE 3717061; 22.10.1987 DE 3735768; 20.11.1987 DE 3739317
(43) Veröffentlichungstag der Anmeldung: 21.09.1988
(73) Patentinhaber: Prosch, Dieter, 22083 Hamburg (DE)
(72) Erfinder: Prosch, Dieter, 22083 Hamburg (DE)
(74) Vertreter: Richter, Werdermann & Gerbaulet

(56) Entgegenhaltungen:
- DE-A- 3 419 215
- US-A- 4 108 698
- US-A- 4 501 311

## Beschreibung

Die Erfindung betrifft einen Raffvorhang gemäß Oberbegriff des Anspruchs 1. Derartige Raffvorhänge sind bekannt (DE-C-3 419 215).

Die meisten bekannten Raffvorhänge bestehen im Wesentlichen aus einer Bahn eines weichen Stoffes, meist Textilmaterial, an deren unterem Ende eine Anzahl von Zugschnüren befestigt ist, die - meist durch Führungsringe oder -ösen geführt - senkrecht nach oben verlaufen und nahe dem an einer dem Gebäude fest verbundenen Aufhängeleiste lösbar befestigten oberen Ende der Stoffbahn durch Umlenkelemente wie z.B. weiter Ösen oder Ringe in die Horizontale umgelenkt und dabei zu einem Schnurbündel vereinigt werden. Ein Zug an diesem Schnurbündel, üblicherweise nach nochmaliger Ablenkung abwärts, bewirkt Anhebung desa unteren Randes der Stoffbahn und damit Raffung des Vorhanges. Da die zur Umlenkung der Zugschnüre von der Vertikalen in die Horizontale dienenden Umlenkelemente an einem mit dem Gebäude fest verbundenen Träger oder Leiszte z.B. in Form von Schraubösen befestigt sind, müssen vor der Abnahme des Vorhanges alle Zugschnüre aus diesen Umlenkelementen einzeln herausgezogen und bei der Wiedermontage ebenso einzeln wieder eingefädelt werden, was einen erheblichen Arbeits- und Zeitaufwand verursacht.

Ein bekannt gewordener Vorschlag - DE-C-3 419 215 C1- zur Vereinfachung des Ab- und Wiederaufhängens von Raffvorhängen sieht vor, die Umlenkelemente für die Zugschnüre an der die Zugschnüre tragenden Vorhangseite anzuordnen. Die einzige in diesem Vorschlag offenbarte und auch in der Praxis angewendete Art der Aufbringung dieser Umkehrelemente besteht darin, sie an einem auf dem Vorhang befestigten bandartigen Träger vorzusehen, auf der den Vorhang aufgeneäht oder aufgeklebt wird.

Für nicht zu breite Raffvorhänge arbeitet dieses System durchaus zufriedenstellend, bei breiteren Vorhängen wirkt sich dagegen nachteilig aus, daß nicht nur die Führungselemente, durch die die Raffbänder in senkrechter Richtung geführt werden, sondern auch die Umlenkelemente, durch die sie in die Horizontale umgelenkt werden, an einem auf dem Stoff befestigten bandartigen Träger angebracht sind, weil dieser durch den vom Schnurbündel ausgeübten einseitigen Zug schräg vorzogen wird, so daß bei größeren Breiten der aufgezogene Vorhang schräg hängt. Um diesen einigermaßen unter Kontrolle zu halten, muß die Unterkante des so ausgerüstetetn Raffvorhanges durch Verwendung eines besonders schweren Fallstabes erheblich beschwert werden. Jedoch sind auch dieser Maßnahme aus mechanisch-statischen Gründen relativ enge Grenzen gesetzt, weshalb dieses System für Vorhänge mit Breiten über etwa 1,20 Meter nicht praktikabel ist und deshalb kann Eingang in die Praxis gefunden hat.

Die vorliegende Erfindung überwindet diese Nachteile mit einem Raffvorhang der eingangs genannten Art, wie er im Anspruch 1 gekennzeichnet ist. Im Anspruch 4 ist ein Verfahren zum Herstellen des Umlenkelementes gemäß Anspruch 1 angegeben.

Vorteilhafte Ausführungsformen der Erfindung sind in den abhängigen Ansprüchen 2 bis 4 und 6 bis 15 dargestellt. Die besonderen Umlenkelemente sind ohne Verwendung bandartiger Träger einzeln an beliebigen Stellen mit dem Stoff des Raffvorhanges verbunden, vorzugsweise ein-oder angenäht, aber auch ein- oder angeklebt. Ein solches Umlenkelement besteht im Wesentlichen aus einer mit einer für die Durchführung der Zugschnüre geeigneten Öse fest verbundenen und vorzugsweise mit dieser aus einem Stück gefertigten Befestigungsplatte, die mit dem Vorhangstoff fest verbunden, vorzugsweise an- oder eingenäht werden kann. Sowohl die Befestigungsplatte wie auch die mit ihr verbundene Öse bestehen erfindungsgemäß aus biegsamem und waschbarem Kunststoff, vorzugsweise Polyamid.

Einige bevorzugte Ausführungsformen der Erfindung sind nachstehend an Hand der Figuren beispielsweise näher erläutert.
Figur 1 zeigt eine Öse 3 mit der mit ihr fest verbundenen Befestigungsplatte 10, und zwar ist die Figur 1a eine Ansicht der Figur 1b von links und Figur 1 b eine Ansicht der Figur 1a von rechts.
Figur 6 zeigt ein Verfahren zur Herstellung dieser Öse mit der Befestigungsplatte 10. Figur 6b ist ein Seitenansicht von Figur 6a. Diese Figuren zeigen das aus biegsamen und waschbarem Kunststoff, vorzugsweise Polyamid bestehende Formteil, aus dem durch Zusammenklappen der beiden Endplatten 10a und 10b (Figur 6c) und Verschweißen derselben Figur 6d) die Befestigungsplatte 10 mit der Öse 3 gebildet wird.
Figur 2 stellt eine Ausführungsform dar, bei der die mit der Öse 3 verbundene Befestigungsplatte 10 an einem Universalband z.B. Hakenband 5 befestigt, im dargestellten Beispiel eingenäht ist, dessen Haken 11 an Rollen 6 hängen, die in einer Laufschiene 4 laufen, welche an einem mit dem Gebäude fest verbundenen Träger 13 befestigt sind. Figur 2a ist ein Rückansicht und Figur 2b ein Schnitt längs der Linie IIB-IIB der Figur 2a.
Figur 3 zeigt im perspektivischer Darstellung eine Ausführungsform, bei der das die Befestigungsplatte 10 mit der Öse 3 tragende Rollomaterial 1 mittels Klettband 7 an der mit dem Gebäude fest verbundenen Leiste 8 befestigt ist.

Die Figuren 4 und 5 betreffen einander ähnliche Ausführungsformen, bei denen der bisher notwendige Platz für Ösen oder Rollen hinter dem Raffrollo nicht mehr benötigt wird. Die Figuren 4a und 5a sind Ansichten der Schnitte längs der Linien IVa-IVa und Va-Va der Figuren 4b und 5b. Die Figuren 4b und 5b sind Schnitte längs der Linien IVb-IVb und Vb-Vb der Figuren 4a und 5a. Bei diesen Ausführungsformen ist die Befestigungsplatte 10 am oberen Ende des Raffrollomaterials befestigt, welches eine über eine Stange 11 oder einen Keder 14 laufende Schlaufe 12 bildet, wobei Stange 11 oder Keder 14 mit dem Gebäude fest verbunden sind, z.B. durch den Träger 13.

Damit sind zwar Montage und Demontage des Raffvorhanges wesentlich erleichtert. Allderdings ist auch hier zum Fixieren des Raffrollos in ganz oder teilweise hochgezogener Lage nach wie vor eine mit dem Gebäude unlösbar verbundene Verankerungsvorrichung notwendig, and der die Zugschnur in jeder beliebigen Lage befestigt weden kann, z.B. durch Festbinden an einem an der Wand befestigten Haken.

Das bedeute aber, daß der eben geschilderte Vorteil, bei der Montage und Demontage des Raffrollos auf alle mit dem Gebäude direkt oder über unbewegliche Tragelemente wie Träger oder Leisten unlösbar verbundene Elemente verzichten zu können, zwar zu einem erheblichen Teil, aber doch nicht ganz 100%ig wahrgenommen werden kann. Die mit dem Gebäude unlösbar verbundene Verankerungsvorrichtung stellt nämlich immer noch eine gewisse Erschwernis der Montage und Demontage dar, was besonders dann ins Gewicht fällt, wenn hinter dem Raffrollo nur wenig Platz zur Verfügung steht.

Eine nachstehend geschilderte bevorzugte Ausgestaltung vermeidet auch diesen Nachteil dadurch, daß eine Verankerungsvorrichtung dür die Zugschnur geschaffen wird, die ebenfalls an der Leiste oder Schiene befestigt weden kann, an der das Raffrollo hängt.

Die Verankerungsvorrichtung besteht im Wesentlichen aus einem mit der Schiene, Leiste o.dgl., an der das Raffrollo befestigt ist, verbindbaren Rohr, durch das die Zugschnur bzw. das Zugschnurbündel hindurchgezogen wird und an dessen unterem, aus elastischem Material wie Polyamid bestehenden Ende ein Schlitz geeigneter Abmessungen angebracht ist, in dem das aus dem Rohr herausragende ende der Zugschnur bzw. des Zugschnurbündels in jeder beliebigen Teillänge festgeklemmt und durch leichtes Zusammendrücken des Rohrendes wieder befreit werden kann. Dieser Schlitz sollte lang genug sein, um alle Schnüre des Schnüre des Schnürbündels oder wenigstens den weitaus überweigenden Teil derselben einklemmen zu können. Die optimale Schlitzlänge hängt von der Anzahl und Dicke der einzuklemmenden Schnüre wie auch von der Elastizität des Rohrendes ab und beträg i.a. 30 bis 50 mm. Um eine verläßliche Arretierung zu gewährleisten sollte z.B. bei einem Rohrende aus Polyamid die Länge des Schlitzes nicht wesentlich kürzer als 20 mm sein, während eine Verlängerung des Schlitzes über etwa 80 mm keine weiteren Vorteile mehr bringt. Die lichte Weite des Rohres ist nicht kritisch, es genügt, daß die Zugschnur bzw. das Zugschnürbündel in nicht arretiertem Zustand sich in ihm praktisch widerstandslos bewegen kann.

Diese Weiterbildung ist nachstehend an Hand der Figuren, die verschiedene Ausführungsformen darstellen, schematisch und beispielsweise näher erläutert. Dabei sind die den beiden Ausführungsformen gemeinsamen wesentlichen Merkmale zunächst an Hand der Figuren 7a und 7b besprochen.

Die Figuren 7a und 8a sind Rückansichten und die Figuren 7b und 8b Ansichten von Schnitten längs der Linien VIIB-VIIB bzw. VIII B-VIII B.

In den Figuren bedeutet 1 den Stoff des Raffrollos, 2 die Zugschnüre, 3 die Ösen, durch die die Zugschnüre laufen, 10 ist eine mit der Öse 3 fest verbundene Befestigungsplatte, die die Befestigung der Öse am Stoff des Raffrollos ermöglicht.

In Figur 7 ist 4 eine Schiene, an der das Rollomaterial mittels Klettbänd 7 befestigt ist und die ihrerseits in beliebiger und deshalb nicht dargestellter Weise am Gebäude befestigt ist. Mit dem Befestigungswinkel 20, der im dargestellten Beispiel in die aus elastischem Material z.B. Stahl bestehende Schiene 4 ein- und ausgeschnappt werden kann, ist das Arretierungsrohr 9 verbunden u.z.w. vorzugsweise über ein Scharnier 19, um das es im Bedarfsfall parallel zur Schiene 4 umgeklappt wer den kann. Diese drehbare Anordnung des Arretierungsrohres 9 erleichtert Transport und Lagerung und verringert die Verletzungsgefahr durch unachtsame Hantierung bei der Montage und Demontage.

Durch das Arretierungsrohr 9 wird die Zugschnur bzw. das Zugschnürbündel 2 durchgezogen. Das untere Ende 15 des Arretierungsrohres 9 ist mit einem Schlitz 16 versehen, in dem das herausragende Ende des Zugschnübündels eingeklemmt werden kann. Da der Hauptteil des Arretierungsrohres 9 vorzugsweise aus starrerem Material bestehen sollte als sein unteres Ende 15, ist das Unterteil zweckmäßig in der Form einer aus anderem Material bestehenden Muffe 15 auf dem, aus starrerem Material wie z.B. Hart-PVC oder Polyacrylnitril bestehenden Hauptteil mit einem Recess 22 aufgesetzt und vorzugsweise festgeklebt.

Zweckmäßig ist auch das obere Ende des Hauptteiles des Arretierungsrohres 9 mit einer Muffe 18 unmantelt, die mit dem Scharnier 19 verbunden ist.

Die in Figur 8 dargestellte Ausführungsform unterscheidet sich von der in Figure 7 dargestellten nur dadurch, daß das mit dem Arretierungsrohr 9 verbundene Scharnier 19 nicht über einen Befestigungswinkel 20 in eine Schiene 4 eingeschnappt, sondern über einen Winkelträger 21 an der mit dem Gebäude fest verbundenen Leiste befestigt ist.

Eine weitere vorteilhafte Anwendung der Führungs- und Umlenkungselemente ermöglicht darüber hinaus die Vermeidung eines allen bekannten Raffvorhängen gemeinsamen Nachteils. Da die vertikalen Abschnitte der Zugschnüre und ihre zugehörigen Führungselemente bei bekannten Raffvorhängen aus naheliegenden ästhetischen Gründen an der Rückseite des Vorhangstoffes befestigt sind, sind auch die notwendigen Umlenkelemente bisher ausnahmslos hinter dem Vorhangstoff angeordnet u.z.w. entweder an einem hinter dem Vorhang mit dem Gebäude fest verbundenen Träger oder - wie z.B. gemäß DE-C-3 419 215 C1 - and der Rückseite des Vorhangstoffes selbst befestigt. Dementsprechend befindet sich des durch die Vereinigung der einzelnen Zugschnüre gebildete Zugschnürbündel bisher ebenfalls ausnahmslos hinter dem Vorhangstoff.

Selbstverständlich ist bei dieser Anordnung das vom Vorhangstoff verdeckte Zugschnürbündel schwer zugänglich, was seine Handhabung wegen der Notwendigkeit, hinter den Vorhang zu greifen, unbequem nacht. Dies gilt in verstärktem Maße dann, wenn vor dem Raffvorhang Stores angebracht sind, auch wenn sich diese in zurückgezogenem Zustand befinden.

Darüber hinaus kommt es gar nicht so selten vor, daß am Zugschnurbündel - eben wegen seiner schlechten Zugänglichkeit - nicht genau senkrecht sondern in schräger Richtung gezogen wird. Das bringt den weiteren Nachteil mit sich, daß dann die Seitenkante des Raffvorhangstoffes vom Zugschnurbündel verdreht und der Vorhang damit in einen wenig ansehnlichen unordentlichen Zustand gebracht wird.

Diese Situation ist in den Figuren 9a und 9b ganz allgemein für alle bekannten Raffvorhänge dargestellt, wobei die von sichtbaren Teilen verdeckten Elemente gestrichelt dargestellt sind. Figur 9a ist die Gesamtansicht eines Raffvorhanges mit zugehörigen Stores und Figur 9b ein vergrößerter Ausschnitt des linken Randes der Figur 9a mit weggelassenen Stores. In diesen Figuren ist 1 der Vorhangstoff, 10 sind die Zugschnüre, 3 die Umlenkelemente für die Zugschnüre und 40 die vor dem Raffvorhang befindlichen Stores.

Die nachstehend geschilderte bevorzugte Ausgestaltung vermeidet die obene geschilderten Ubelstände indem sie sich den Vorteil der erfindungsgemäßen Umlenkelemente an beliebiger Stelle des Vorhangstoffes quasi punktförmig fixierbar zu sein, in besonderer Weise zunutze macht. Gemäß dieser Ausgestaltung werden die Umlenkelemente an der Vorderseite des Vorhangstoffes befestigt, z.B. angenäht, während die vertikalen Teile der Zugschnüre und ihre zugehörigen Führungselemente nach wie vor an der Rückseite angeordnet bleiben. Der Oberteil jeder Zugschnur wird oberhalb des obersten Führungselementes durch ein Loch im Vorhangstoff auf dessen Vorderseite geführt und in das an dieser - zweckmäßig möglichst nahe zum Durchführungsloch - befestigte Umlenkelement eingeführt. Dadurch ist es möglich, das Zugschnurbündel ebenfalls auf die Vorderseite des Vorhangstoffes zu bringen und damit die geschilderten Nachteils der bekannten Rafffvorhänge zu vermeiden.

Dem Bedenken, das möglicherweise dazu beigetragen haben kann, warum die Maßnahme, die Umlenkelemente einerseits und die vertikalen Hauptteile der Zugschnüre mit ihren Führungselementen andererseits an entgegengesetzten Seiten des Vorhangstoffes anzubringen, noch, nie versucht wurde, nämlich daß die sichtbare Zurschaustellung der Umlenkvorrichtung ästhetisch unbefriedigend is, kann gemäß einer bevorzugten Ausgestaltung durch die Maßnahme Rechnung getragen werden, die Umlenkelemente zusammen mit den horizontalen Teilen der durch sie hindurchgeführten Zugschnüre hinter einer Blende, z.B. einem Streifen des Vorhangstoffes zu verbergen. Vorzugsweise wird zu diesem Zweck eine Falte des Vorhanges selbst verwendet.

Bevorzugte Ausführungsformen dieser Ausgestaltung sind nachstehend an Hand der Figuren 10 und 11 näher erläutert, in denen ebenfalls unsichtbare (verdeckte) Teile gestrichelt eingezeichnet sind.

Figur 10 ist ein Schnitt längs de Linie X-X der Figur 11.

Figur 11 ist eine Ansicht der Figur 10 von rechts, in der der linke Teil der Falte 26 des Vorhangstoffes 1 zurückgeklappte ist, um die von dieser im Normalzustand verdeckte Umlenkvorrichtung deutlicher zu zeigen.

1a ist die Vorderseite und 1b die Rückseite des Vorhangstoffes 1. 2 sind Zugschnüre, 22 die am Vorhangstoff 1 befestigten Führungselemente, durch die die vertikalen Teile der Zugschnüure geführt werden. 3 sind die Umlenkösen und 10 die mit ihnen verbundenen Befestigungsplatten, die am Vorhangstoff befestigt u.zw. vorzugsweise an- oder eingenäht sind. 7a und 7b sind die beiden Teile eines Klettverschlusses, mit dem der Hinterteil einer Falte 26 des Vorhangstoffes 1 an der mit dem Gebäude fest verbundenen Aufhängeleiste 8 abnehmbar befestigt ist. 23 sind die Löcher im Vorhangstoff 1, durch die die Oberteile der Zugschnüre 2 hindurchgeführt sind. Die Ränder dieser Löcher können durch Verstärkungsösen 24 gesichert sein, welche zweckmäßig ebenso wie die Umlenkelemente (3, 10) aus waschbarem Material, vorzugsweise Polyamid gefertigt sind.

Gemäß einer weiteren Ausgestaltung wird auch der untere Rand des Vorhangstoffes mit einer Befestigungsvorrichtung für die unteren Enden der Zugschnüre ausgestattet, die sowohl praktisch unsichtbar und damit ästhetisch absolut befriedigend ist wie auch eine lösbare und dennoch völlig verläßliche Befestigung der Zugschnüre am Vorhangstoff gewährleistet. Sie besteht im wesentlichen aus einem über einen Teil seiner Länge geschlitzten Streifen biegsamen Materials, dessen beide Enden U-förmig zusammengeklappt sind und in dessen Schlitz eine am Zugschnurende angebrachte Verdikkung, z.B. ein Knoten, eingeklemmt werden kann, wobei die beiden Enden mit Hilfe an sich bekannter Mittel verläßlich, aber doch leicht lösbar miteinander verbindbar sind. Dieser U-förmig zusammengeklappte Streifen ist zusammen mit dem in ihm eingeklemmten Zugschnurende in der vom Vorhangstoff gebildeten, für die Aufnahme des Fall- oder Beschwerungssstabes bestimmten Tasche oder Schlaufe untergebracht.

Diese Ausführungsform ist nachstehend an Hand der Figuren 12 bis 16 beispielsweise näher erläutert,

Figur 12 ist die Vorderansicht des Unterteiles eines mit der erfindungsgemäßen Befestigungsvorrichtung ausgestatteten Raffvorhanges.

Die Figuren 13 und 14 sind Schnitte längs der Linien XIII-XIII und XIV-XIV der Figur 12 für zwei verschiedene Varianten dieser Ausführungsform der Erfindung.

Figur 14 ist eine Detailansicht des für die Variante gemäß Figur 13 bestimmten Streifens 30 mit dem Schlitz 31.

Figure 16 ist der für die Variante gemäß Figur 15 bestimmte geschlitzte Streifen 30.

Bei der Variante nach den Figuren 13, 14 ist ein Ende 30a des U-förmig zusammengebogenen Streifens 30 mit einer (in Figur 13 der linken) Innenseite und sein anderes Ende 30b mit der enderen (rechten) Innenseite der vom Vorhangstoff gebilderten für die Aufnahme des Fallstabes 27 bestimmten Tasche 28 fest verbunden, im dargestellten Beispiel durch die Naht 35. Solange die beiden Enden 30a und 30b des Streifens 30 nicht miteinander verbunden sind, ist das in den Schlitz 31 gesteckte, mit einer Verdickung 33 - im dargestellten Beispiel einem Knoten - versehene Ende 32 der Zugschnur leicht zugänglich und kann bequem aus dem Schlitz herausgezogen und wieder eingeklemmt werden.

Sobald aber die am Streifende 30a angebrachten vorzugsweise mit Verdickungen and den Enden versehenen Zapfen 36 in die am entgegengesetzten Ende 30b befindlichen Löcher 37 gesteckt werden und dort einschnappen, werden Schlitz 31 und Verdickung (Knoten) 32 von außen unerreichbar und können durch keine zufällige Bewegung mehr getrennt werden. Vorzugsweise werden für diese Variente an Stelle von einfachen Zapfen und Löchern die seit langem bekannten Druckknöpfe verwendet, wie in Figur 14 dargestellt.

Bei der Variante nach den Figuren 15,16 ist nur ein Ende des Schlitzsreifens 30 mit einer (im dargestellten Beispiel der linken) Innenseite der Tasche 28 fest verbunden, z.B. angenäht. An der anderen (rechten) Innenseite der Tasche 28 ist eine Klettstreifen 38 befestigt, der mit einem am zweiten Ende des Schlitzstreifens 30 befestigen korrespondierenden Klettbelag 39 zusammenwirkt. Die reversible Sicherung der Schnurbefestigung gegen unbeabsichtige Öffnung erfolgt analog der obengenannten Variante nach den Figuren 13, 14 durch Einschließen der im Schlitz 31 eingeklemmten Verdickung 33 innerhalb des U-förmigen Schlitzstreifens 30 durch Verbinden bzw. Trennen der beiden Klettstreifen 38 und 39. Die Befestigung des einen Endes des Schlitzstreifens 30 einerseits und die des Klettstreifens 38 andererseits am Vorhangstoff 1 wird zweckmäßig durch eine gemeinsame Naht 35 bewirkt.

Bei beiden Varianten ist es wichtig, den Schlitz 31 so zu dimensionieren, daß er nicht wesentlich über die Umbiegestelle 33 des Streifens 30 hinausreicht und vorzugsweise schon vor dieser endet.

## Patentansprüche

1. Raffvorhang mit am Vorhangstoff angebrachten Führungs- und Umlenkelementen für die Zugschnüre, dadurch gekennzeichnet, daß jedes Umlenkelement aus einer mit dem Vorhangstoff (1) selbst fest verbundenen Befestigungsplatte (10) besteht, die ihrerseits mit einer von ihr herabhängenden Führungsöse (3) fest verbunden und vorzugsweise mit dieser aus einem Stück gefertigt ist.

2. Raffvorhang nach Anspruch 1, dadurch gekennzeichnet, daß die Befestigungsplatte (10) und die mit ihr vorzugsweise fest verbundene Führungsöse (3) aus einem biegsamen, vernäh-und waschbarem Kunststoff, vorzugsweise Polyamid, bestehen.

3. Raffvorhang nach Ansprüchen 1 und 2, dadurch gekennzeichnet, daß die Befestigungsplatte (10) mit einem Klettband (7) oder Kräuselband (5) verbunden ist, die ihrerseits mit einer Laufschiene (4) oder einer Leiste (8) verbunden sind, welche an einem mit dem Gebäude verbundenen Träger oder dgl. (13) befestigt sind und die Laufrollen tragen.

4. Raffvorhang nach Ansprüchen 1 bis 3, dadurch gekennzeichnet, daß die Befestigungsplatte (10) am oberen Ende des Raffvorhangmaterials (1) befestigt ist, welches eine über eine Stange (11) oder einen Keder (14) laufende Schlaufe (12) bildet.

5. Verfahren zur Herstellung des aus Befestigungsplatte (10) und Öse (3) bestehenden Umlenkelementes nach Anspruch 1, dadurch gekennzeichnet, daß die beiden durch einen vorzugsweise runden Verbindungssteg (3) verbundenen Endplatten (10a, 10b) eines aus biegsamen Kunststoff, vorzugsweise Polyamid, bestehenden Formteiles zusammengeklappt und miteinander verklebt oder vorzugsweise verschweißt werden, wobei der Verbindungsteg (3) im Vergleich zu den Endplatten (10a, 10b) relativ schmal ist.

6. Raffvorhang nach Ansprüchen 1 bis 4, gekennzeichnet durch ein Arretierungsrohr (9) durch das das Ende der Zugschnur oder des Zugschnurbündels (2) hindurchgezogen werden kann mit einem Schlitz (16) an seinem aus elastischem Material bestehenden unteren Ende (15).

7. Raffvorhang nach Anspruch 6, dadurch gekennzeichnet, daß das untere Ende (15) des Arretierungsrohres (9) aus einer auf den starreren Hauptteil (17) des Arretierungsrohres (9) aufgesetzten und vorzugsweise festgeklebten Muffe (18) aus elastischerem Material, vorzugsweise Polyamid, besteht.

8. Raffvorhang nach Ansprüchen 6 und 7, dadurch gekennzeichnet, daß der vorzugsweise von einer Muffe (18) ummantelte Oberteil des Arretierungsrohres (9) um ein Scharnier (19) drehbar angeordnet ist, welches mit einem Befestigungswinkel (20) verbunden ist, der in eine mit dem Gebäude verbundenen elastischen Schiene (4) eingeschnappt werden kann.

9. Raffvorhang nach Ansprüchen 1 bis 4 und 6 bis 8 mit am Vorhangstoff befestigten Führungselementen für die vertikalen Abschnitte der Zugschnüre und ebenfalls am Vorhangstoff befestigten Umlenkelementen für deren Umlenkung in die Horizontalrichtung, dadurch gekennzeichnet, daß die Führungselemente (22) für die vertikalen Abschnitte der Zugschnüre (2) auf der Rückseite (1b) des Vorhangstoffes (1) und die Umlenkelemente (3, 10) für deren Umlenkung in die Horizontale an seiner Vorderseite (1a) befestigt und die Zugschnüre (2) durch in der Nähe der Umlenkelemente (3), 10) angebrachte Löcher (23) im Vorhangstoff von dessen Rückseite (1b) in die an seiner Vorderseite (1a) angebrachten Umlenkelemente (3, 10) geführt sind.

10. Raffvorhang nach Ansprüch 9, gekennzeichnet durch die Ränder der Löcher (22) sichernde Verstärkungsösen aus waschbarem Material, vorzugsweise Polyamid.

11. Raffvorhang nachden Ansprüchen 9 und 10, gekennzeichnet durch eine die Umlenkvorrichtungen (3, 10) und die durch diese geführten horizontalen Teile der Zugschnüre (2) ver deckende Blende (26), vorzugsweise aus einer gegebenenfalls vom obersten Teil des Vorhangstoffes (1) gebildeten, durch eine Naht (27) gesicherten Falte, aus der nur das in an sich bekannter Weise nach abwärts umgelenkte Ende des Zugschnürbündels (25) herausragt.

12. Raffvorhang nach den Ansprüchen 1 bis 4 und 6 bis 11, gekennzeichnet durch einen in der vom Vorhangstoff (1) für die Aufnahme des Fallstabes (25) gebildeten Tasche (26) befestigten U-förmigen zusammengeklappten Streifen (30) aus biegsamen Material mit einem Schlitz (31), in den eine am Ende der Zugschnur (2) befindliche Verdickung (32) eingeklemmt werden kann und Mittel (36, 37) bzw. (38, 39) zur reversiblen Einschließung der im Schlitz (31) eingeklemmten Verdikkung (32) zwischen den beiden Enden (30a, 30b) des Streifens (30).

13. Raffvorhang nach Anspruch 12, dadurch gekennzeichnet, daß der Schlitz (31) nicht wesentlich über die Umbiegstelle (33) des Streifens (30) hinausreicht und vorzugsweise vor dieser endet.

14. Raffvorhang nach den Anspruch 12 und 13, dadurch gekennzeichnet, daß die Mittel zur reversiblen Binschließung der im Schlitz (31) eingeklemmten Verdickung (32) aus an einem Ende (30a) des Streifens (30) angebrachten Zapfen (36) und am entgegengesetzten Ende (30b) befindlichen Löchern, vorzugsweise aus zusammenwirkenden Durckknöpfen bestehen.

15. Raffvorhang nach den Anspruch 12 und 13, dadurch gekennzeichnet, daß die Mittel zur reversiblen Einschließung der Verdickung (32) zwischen den beiden Enden (30a, 30b) des Streifens (30) aus einem an einem Ende (30a) des mit dem anderen Ende (30b) an der Innenseite der vom Vorhangstoff (1) gebildeten Tasche (26) befestigten Schlitzstreifens (30) befindlichen Klettbelag (39) und einem korrespondierenden, an der entgegengesetzten Innenseite der Tasche (26) befestigten mit dem Klettbelag (39) korrespondierenden Klettstreifen bestehen.

## Revendications

1. Rideau drapé avec des éléments fixés sur le tissu du rideau et servant au guidage et au renvoi des cordons de tirage, caractérisé en ce que chaque élément de renvoi se compose d'une plaque de fixation (10), qui est solidaire d'une part du tissu (1) du rideau lui-mème, d'autre part d'un oeillet de guidage (3) accroché sous elle et de préférence fabriqué d'une seule pièce avec elle.

2. Rideau drapé selon la revendication 1, caractérisé en ce que la plaque de fixation (10) et l'oeillet de guidage, de préférence solidaire de cette dernière, sont en une matière plastique souple, pouvant être cousue et lavée, de préférence du polyamide.

3. Rideau drapé selon les revendications 1 et 2, caractérisé en ce que la plaque de fixation (10) est reliée à une bande à crochets (7) ou à un ruban fronceur (5), qui eux-mêmes sont reliés à un rail (4) ou à une tringle (8), qui sont fixés à un support solidaire du bâtiment ou autre (13) et qui portent les galets de roulement.

4. Rideau drapé selon les revendications 1 à 3, caractérisé en ce que la plaque de fixation (10) est fixée à l'extrémité supérieure du tissu du rideau drapé (1), qui forme une boucle (12) passant au-dessus d'une tige (11) ou d'une barre (14).

5. Procédé de fabrication de l'élément de renvoi selon la revendication 1, constitué de la plaque de fixation (10) et de l'oiellet (3), caractérisé en ce que les deux plaques terminales (10a, 10b) reliées par un pontet (3) de préférence rond, d'une pièce moulée réalisée dans une matière plastique souple, de préférence du polyamide, sone repliées l'une sur l'autre, et collées ensemble ou de préférence soudées, tandis que le pontet de liaison (3) est relativement étroit par rapport aux plaques terminales (10a, 10b).

6. Rideau drapé selon les revendications 1 à 4, caractérisé par un tube d'arrêt (9), à travers lequel peut passer l'extrémité du cordon de tirage ou les faisceau de cordons de tirage (2), avec une fente (16) à son extrémité inférieure (15) constituée d'un matériau élastique.

7. Rideau drapé selon la revendications 6, caractérisé en ce que l'extrémité inférieure (15) du tube d'arrêt (9) se compose d'un manchon (15) en matériau assez élastique, de préférence du polyamide, posé sur la partie principale assez rigide (17) du tube d'arrêt (9) et de préférence collé.

8. Rideau drapé selon la revendications 6 et 7, caractérisé en ce que la partie supérieure du tuyau d'arrêt (9), entourée de préférence d'un manchon (18), est disposée de manière à tourner autour d'une charniere (19) qui est reliée à une cornière de fixation (20) qui peut être encliquetée dans un rail élastique (4) solidaire du bâtiment.

9. Rideau drapé selon les revendications 1 à 4 et 6 à 8 avec des éléments de guidage fixés au tissu du rideau pour les sections verticales des cordons de tirage et également des éléments de renvoi fixés au tissus du rideau pour leur renvoi dans la direction horizontale, caractérisé en ce que les éléments de guidage (22) pour les sections verticales des cordons de tirage (2) sont fixés sur l'envers (1 b) du tissu (1) et les éléments de renvoi (3, 10) pour leur renvoi à l'horizontale sont fixés sur son endroit et les cordons de tirage (2) sont guidés par des trous (23) apportées au voisinage des éléments de renvoi (3, 10) dans le tissu du rideau, de son envers (1b) vers les éléments de renvoi (3, 10) fixés à son endroit (1a).

10. Rideau drapé selon la revendication 9, caractérisé par des anneaux de renfort consolidant les bords des trous (23), en matière pouvant être lavée, de préférence du polyamide.

11. Rideau drapé selon les revendications 9 et 10, caractérisé par une garniture (26) couvrant les éléments de renvoi (3, 10) et les parties horizontales guidées par ceux-ci des cordons de tigage (2), de préférence constituée par un pli fixé par une couture (27) éventuellement formé de la partie la plus haute du tissu du rideau (1 d'ou ne dépasse que l'extrémité tournée vers le bas, d'un façon connue en soi, du faisceua (25) de cordons de tirage.

12. Rideau drapé selon les revendications 1 à 4 et 6 à 11, caractérisé par une bande (30) en matériau souple, repliée en forme de U, fixée dans la poche (26) formée par le tissu du rideau (1) pour recevoir la barre de lestage (25), avec une fente (31) dans laquelle peut être coincée une excroissance (32) se trouvant à l'extrémité du cordon de tirage (2) et des moyens (36, 37) ou (38, 39) servant à enfermer de manière réversible l'excroissance (32) coincée dans la fente (31) entre les deux extrémités (30a, 30b) de la bande (30).

13. Rideau drapé selon la revendication 12, caractérisé en ce que la fente (31) ne déborde pas beaucoup du point de pliage (33) de la bande (30) et se termine de préférence avant celui-ci.

14. Rideau drapé selon les revendications 12 ou 13, caractérisé en ce que les moyens d'inclusion réversible de l'excroissance (32) coincée dans la fente (31) se composant de tenons (36) disposées à une extrémité (30a) de la bande (30) et de trous se trouvant à l'extrémité opposée (30b), de préférence de boutons-pressions ayant une action conjuguée.

15. Rideau drapé selon les revendications 12 ou 13, caractérisé en ce que les moyens d'inclusion réversible de l'excroissance (32) entre les deux extrémités (30a, 30b) de la bande (30) se composant d'un revêtement à crochets (39) partant d'une extrémité (30a) de la bande fendue (30) fixée à l'autre extrémité (30b) a l'intérieur de la poche (26) formée par le tissu du rideau (1), et d'une bande de maintien correspondant au revêtement à crochets (39), fixée sur la face intérieure opposée de la poche (26).

## Claims

1. Festoon blind with guide and deflection elements for the pull cords attached to the curtain material, characterised in that each deflection element consists of an attachment plate (10) securely connected to the curtain material (1) itself, which plate itself is securely connected to a guide eye (3) hanging down therefrom and is preferably made in one piece with said eye.

2. Festoon blind according to Claim 1, characterised in that the attachment plate (10) and the guide eye (3) preferably securely connected thereto are made of a flexible, stitchable and washable plastic, preferably polyamide.

3. Festoon blind according to Claims 1 and 2, characterised in that the attachment plate (10) is connected to a hook-and-pile tape (7) or ruffling tape (5) which itself is connected to a rail (4) or a strip (8) which is attached to a support or the like (13) connected to the building and which bear rollers.

4. Festoon blind according to Claims 1 to 3, characterised in that the attachment plate (10) is attached to the upper end of the festoon blind material (1), which forms a loop (12) running over a rod (11) or piping (14).

5. Process for producing the deflection element according to Claim 1, consisting of the attachment plate (10) and eye (3), characterised in that the two end plates (10a, 10b), connected by a preferably round connecting bar (3), of a shaped part made of flexible plastic, preferably polyamide, are doubled up and glued or preferably welded together, with the connecting bar (3) being relatively narrow compared with the end plates (10a, 10b).

6. Festoon blind according to Claims 1 to 4, characterised by a locking tube (9), through which the end of the pull cord or the bundle of pull cords (2) can be pulled with a slit (16) at its lower end (15), which is made of elastic material.

7. Festoon blind according to Claim 6, characterised in that the lower end (15) of the locking tube (9) consists of a sleeve (18) of more elastic material, preferably polyamide, placed on the rigid main part (17) of the locking tube (9) and preferably glued.

8. Festoon blind according to Claims 6 and 7, characterised in that the upper part of the locking tube (9) preferably encased by a sleeve (18) is arranged to be rotatable about a hinge (19) which is connected to an angle bracket (20) which can be snapped into an elastic rail (4) which is connected to the building.

9. Festoon blind according to Claims 1 to 4 and 6 to 8, with guide elements attached to the curtain material for the vertical sections of the pull cords and deflection elements likewise attached to the curtain material for the deflection thereof into the horizontal direction, characterised in that the guide elements (22) for the vertical sections of the pull cords (2) are attached to the back (1b) of the curtain material (1) and the deflection elements (3,10) for the deflection thereof into the horizontal are attached to its front side (1a), and the pull cords (2) are guided through holes (23) in the curtain material made in the vicinity of the deflection elements (3, 10) from the back (1b) thereof into the deflection elements (3, 10) attached to the front (1a) thereof.

10. Festoon blind according to Claim 9, characterised by reinforcement eyes made of washable material, preferably polyamide, securing the edges of the holes (22).

11. Festoon blind according to Claims 9 and 10, characterised by a screen (26), preferably made from a fold optionally formed by the uppermost part of the curtain material (1) and secured by a seam (27), hiding the deflection devices (3, 10) and the horizontal parts of the pull cords (2) passing therethrough, from which fold only the end of the bundle of pull cords (25) which is deflected upwards in known manner protrudes.

12. Festoon blind according to Claims 1 to 4 and 6 to 11, characterised by a U-shaped folded strip (30) of flexible material attached in the pocket (26) formed by the curtain material (1) for receiving the drop rod (25), with a slit (31) into which an enlargement (32) located at the end of the pull cord (2) can be clamped and means (36, 37) or (38, 39) for reversibly enclosing the enlargement (32) clamped in the slit (31) between the two ends (30a, 30b) of the strip (30).

13. Festoon blind according to Claim 12, characterised in that the slit (31) does not extend substantially past the bending point (33) of the strip (30) and preferably ends before it.

14. Festoon blind according to Claims 12 and 13, characterised in that the means for reversibly enclosing the enlargement (32) clamped in the slit (31) consist of pegs (36) attached to one end (30a) of the strip (30) and holes located at the opposite end (30b), preferablys of cooperating press fasteners.

15. Festoon blind according to Claims 12 and 13, characterised in that the means for reversibly enclosing the enlargement (32) between the two ends (30a, 30b) of the strip (30) consist of a hook-and-pile layer (39) located at one end (30a) of the slit strip (30) attached with the other end (30b) on the inside of the pocket (26) formed by the curtain material (1) and a corresponding hook-and-pile strip attached to the opposite inner side of the pocket (26) and corresponding to the hook-and-pile layer (39).
